# EUROPÄISCHE PATENTSCHRIFT

(11) **EP 0 431 256 B1**
(45) Veröffentlichungstag und Bekanntmachung des Hinweises auf die Patenterteilung: **07.04.1993**
(21) Anmeldenummer: 90114247.1
(22) Anmeldetag: 25.07.1990
(51) Int. Cl.: F01P 7/16, F01P 9/00, F01M 5/00

(54) **Öltemperaturregelung**
Oil temperature control
Réglage de la température d'huile

(30) Priorität: 25.07.1989 DE 3924494
(43) Veröffentlichungstag der Anmeldung: 12.06.1991
(73) Patentinhaber: Klöckner-Humboldt-Deutz Aktiengesellschaft, 51149 Köln (DE)
(72) Erfinder: Schleiermacher, Herbert, D-5040 Brühl 7 (DE)

(56) Entgegenhaltungen:
- EP-A- 138 618
- DE-A- 3 707 789
- US-A- 4 708 095
- Patent Abstracts of Japan, vol. 7, no. 81 (M-205)(1226) 05 April 1983, & JP-A-58 8878 (TOYOTA) 19 Januar 1983

## Beschreibung

Die Erfindung betrifft eine Brennkraftmaschine gemäß Oberbegriff des Patentanspruchs 1.

Eine Brennkraftmaschine, deren Ölkreislauf in einen Schmierölkreislauf und einen Kühlölkreislauf aufgeteilt ist, ist aus der DE-OS 38 43 827 bekannt. In den Schmierölkreislauf ist ein Thermostatventil eingeschaltet, daß den Schmierölstrom durch einen Wärmetauscher oder einen parallel zu dem Wärmetauscher geschalteten Bypaß leitet.

In der US-A-4 708 095 wird eine gattungsgemäße ölgekühlte Hubkolbenbrennkraftmaschine beschrieben mit einem Zylinderrohr-Kühlölkreislauf und einem Zylinderkopf-Kühlkreislauf, die parallel geschaltet und durch einen Thermostaten geregelt sind.

Der Erfindung liegt die Aufgabe zugrunde, eine Hubkolbenbrennkraftmaschine bereitzustellen, bei der eine zuverlässige Öltemperaturregelung der thermisch unterschiedlich belasteten Kühlölströme des Zylinderrohr-Kühlölkreislaufs und des Zylinderkopf-Kühlökreislaufs gewährleistet ist.

Diese Aufgabe wird dadurch gelöst, daß das Öl des Zylinderrohr-Kühlölkreislaufs über einen radial zu der Mittelachse des Thermostatventils versetzten Eintritt in einen Thermostatraum eingeleitet und das Öl des Zylinderkopf-Kühlölkreislaufs über eine Eintrittöffnung tangential zu der Mittelachse in den Thermostatraum eingeführt wird. Die Aufteilung in einen Zylinderkopf-Ölstrom und einen Zylinderrohr-Ölstrom ermöglicht die Anpassung der Kühlleistung an unterschiedliche Kühlanforderungen des Zylinderkopfs und der Zylinderrohre. Die aus dem Zylinderkopf und den Zylinderrohren abgeführten Kühlölteilströme haben aber durchaus unterschiedliche Temperaturen, so daß die Auswahl eines einzelnen Kühlölstroms zur Thermostatregelung nicht in Frage kommt. Bei einem bloßen Zusammenleiten der beiden Kühlölströme wäre nicht sichergestellt, daß das Thermostatventil mit dem in dem Thermostatgehäuse befindlichen Dehnkörper von der tatsächlichen Mischtemperatur der beiden Kühlölströme umspült würde. Durch die erfindungsgemäße Einleitung der beiden Kühlölströme in den dem Thermostatgehäuse vorgelagerten Thermostatraum wird dagegen eine vollständige und gründliche Durchmischung der beiden Kühlölströme gewährleistet, so daß Regelschwankungen aufgrund unterschiedlich temperierter Kühlölströme, die in kurzer zeitlicher Folge abwechselnd an das Thermostatgehäuse gelangen, ausgeschlossen sind.

Die abhängigen Ansprüche beinhalten vorteilhafte Weiterbildungen der Erfindung.

Im folgenden wird die Erfindung anhand eines in der Zeichnung dargestellten Ausführungsbeispiels näher beschrieben. Es zeigen im einzelnen:
- Fig. 1: ein prinzipielles Schaltbild des Ölkreislauf,
- Fig. 2: einen Längsschnitt durch die Thermostateinrichtung und
- Fig. 3: einen Querschnitt durch die Thermostateinrichtung.

Eine Ölpumpe 1 (Fig. 1) saugt aus einer Ölwanne 2 Öl an und fördert das angesaugte Öl in eine Druckleitung 3, von der ein nicht weiter ausgeführter Schmierölkreislauf 4, in den Filter, Ventile usw. eingeschaltet sein können, abzweigt. Weiter verzweigt die Druckleitung 3 in einen Zylinderrohr-Kühlölkreislauf 5 und einen Zylinderkopf-Kühlölkreislauf 6. Diese beide Kühlölkreisläufe durchströmen Zylinderrohre 7 und Zylinderkopf 8 der Brennkraftmaschine und werden dann einer Thermostateinrichtung 9 zugeführt. Die Thermostateinrichtung 9 leitet das Öl bei hohen Öltemperaturen über einen Wärmetauscher 10 zurück in die Ölwanne 2 und bei niedrigen Öltemperaturen unter teilweiser oder völliger Umgehung des Wärmetauschers 10 direkt in die Ölwanne 2 zurück.

Gemäß Fig. 2 weist die Thermostateinrichtung 9 ein Gehäuseteil 11 und ein Thermostatventilgehäuse 12 auf. In dem Gehäuseteil 11 ist eine Bohrung 13 eingearbeitet, in die an ihrem Bohrungsgrund eine Querbohrung mit eingesetzter Blende 14 angeordnet ist.

In dem Thermostatventilgehäuse 12 ist das Thermostatventil 15 mittels eines Thermostatventilhalters 16 befestigt. Dabei stützt sich das Thermostatgehäuse 17 des Thermostatventils 15 über eine Schulter 18 an dem Thermostatventilhalter 16 ab, der seinerseits von einem Sicherungsring 19 an einem Vorsprung des Thermostatventilgehäuses 12 festgehalten wird. Der Betätigungskolben des Thermostatventils 15 ist mit der Grundplatt 32 eines Schiebers 20 verbunden, der je nach Stellung den Ölfluß, wie zu Fig. 1 erklärt, regelt. Dem Thermostatgehäuse 17 ist ein Thermostatraum 21 vorgelagert, in den das über die Bohrung 13 und die Blende 14 kommende Öl des Zylinderrohr-Kühlölkreislaufs 5 axial versetzt zu der Mittelachse 22 des Thermostatventils 15 einmündet. Das aus dem Zylinderkopf-Kühlölkreislauf 6 kommende Öl gelangt über eine Eintrittsöffnung 23 tangential zu der Mittelachse 22 in den Thermostatraum 21 und vermischt sich intensiv mit dem über die Blende 14 zugeführten Öl.

In der in Fig. 2 dargestellten Regelstellung ist das Öl kalt und der Schieber 20 in einer entsprechenden Regel-Endposition. Das Öl wird über eine Zuführung 24 zu einem Ringraum 25 geleitet, von dem aus das Öl über Öffnungen 26 in den Innenraum des Schiebers gelangt. Von dem Innenraum des Schiebers 20 gelangt das Öl direkt in eine Abführleitung 27, die in geeigneter Weise mit der Ölwanne 2 verbunden ist. Die Zufuhrleitung gemäß Fig. 1 zu dem Ölkühler 10 ist direkt mit dem Ringraum 25 verbunden, wohingegen die Abfuhrleitung von dem Wärmetauscher 10 mit einem oberhalb des Ringraums 25 liegenden ringförmigen Raum 28 verbunden ist. In der dargestellten Position des Schiebers 20 ist die Verbindung von dem Raum 28 zu der Abfuhrleitung 27 unterbrochen. Erwärmt sich das Öl, dehnt sich der in dem Thermostatgehäuse 17 befindliche Dehnkörper aus und schiebt den Kolben und folglich den Schieber gegen die Kraft einer Feder 29 von dem Thermostatgehäuse 17 weg. Dabei wandern die Öffnungen 26 ebenfalls weiter und geben schließlich mit zunehmender Temperaturerhöhung den Weg von dem Raum 28 zu der Abfuhrleitung 27 frei. Gleichzeitig wird durch die Verschiebung der Öffnungen 26 der Eintritt von Öl von dem Ringraum 25 in den Innenraum des Schiebers 20 unterbunden, so daß das Öl insgesamt durch den Wärmetauscher 10 geleitet wird.

Wie schon zuvor ausgeführt wurde, stützt sich das Thermostatgehäuse 17 über eine Schulter 18 an dem Thermostatventilhalter ab und wird von der Feder 29 und dem Schieber 20 gegen den Thermostatventilhalter 16 gedrückt. Steigt aber der Öldruck in dem Thermostatraum 21 beispielsweise infolge eines sogenannten "Ölstopfens" auf unzulässig hohe Werte an, hebt das Öl das Thermostatgehäuse 17 von dem Thermostatventilhalter 16 gegen die Kraft der Feder 29 ab und gelangt durch Öffnungen 30, 31 unter Umgehung des Schiebers 20 direkt in die Abführleitung 27. Da stets heißes Öl an der Schulter 18 vorbeiströmt, kommt es zu keiner Fehlregelung. Der Öffnungsdruck bleibt solange erhalten, bis der Ölstopfen verschwunden ist. Weiterhin ist die Grundplatte 32 des Schiebers 20 außermittig angebracht und bewirkt somit bei der Montage eine Verdrehsicherung. Eine um 180° verdrehte Fehlmontage des Schiebers 20 ist nämlich infolge der Blocklänge der Feder 29 nicht möglich.

Der in Fig. 3 dargestellte Querschnitt durch die Thermostateinrichtung 9 zeigt den Ringraum 25, der in einen Anschluß 33 mündet, der zum Wärmetauscher 10 führt. Weiterhin ist der Fig. zu entnehmen, daß das Öl aus dem Zylinderrohr-Kühlölkreislauf 5 über die Blende 14 axial versetzt zu der Mittelachse 22 in den Thermostatraum 21 einmündet, während das aus dem Zylinderkopf-Kühlölkreislauf 6 kommende Öl über die Eintrittsöffnung 23 tangential in den Thermostatraum 21 einströmt.

## Patentansprüche

1. Brennkraftmaschine, deren Ölkreislauf zumindest in einen Schmierölkreislauf (4) und einen Kühlölkreislauf (5, 6) aufgeteilt ist, wobei der Kühlölkreislauf (5, 6) in einen Zylinderkopf-Kühlölkreislauf (6) und einen Zylinderrohr-Kühlölkreislauf (5) aufgeteilt ist und wobei in den Kühlölkreislauf (5, 6) ein Thermostatventil (15) eingeschaltet ist, über das ein Wärmetauscher (10) in den Kühlölkreislauf (5, 6) zuschaltbar ist,
*dadurch gekennzeichnet*, daß dem Thermostatventil (15) ein Thermostatraum (21) vorgeschaltet ist, daß das Öl des Zylinderrohr-Kühlölkreislaufs (5) über einen in Richtung der Mittelachse (22) des Thermostatventils (15) geöffneten und radial zu der Mittelachse (22) versetzten Eintritt in den Thermostatraum (21) eingeleitet wird und daß das Öl des Zylinderkopf-Kühlölkreislaufs (5) über eine Eintrittsöffnung (23) tangential zu der Mittelachse (22) in den Thermostatraum (21) eingeführt wird.

2. Brennkraftmaschine nach Anspruch 1,
*dadurch gekennzeichnet*, daß das Thermostatventil (15) ein Thermostatgehäuse (17) umfaßt, das sich über eine zu dem Thermostatraum (21) weisende Schulter (18) auf einen das Thermostatgehäuse (17) umfassenden Thermostatventilhalter (16) abstützt, wobei das Thermostatgehäuse (17) zumindest teilweise in den Thermostatraum (21) hineinragt.

3. Brennkraftmaschine nach Anspruch 1 oder 2,
*dadurch gekennzeichnet*, daß das Öl aus dem Zylinderrohr-Kühlölkreislauf (5) durch eine Blende (14) in den Thermostatraum (21) eintritt.

4. Brennkraftmaschine nach einem der Ansprüche 1 bis 3,
*dadurch gekennzeichnet*, daß ein Schieber (20) der Thermostateinrichtung (9) eine außermittig angebrachte Grundplatte (32) aufweist.

## Claims

1. An internal combustion engine, the oil cycle of which is divided at least into a lubricating oil cycle (4) and a cooling oil cycle (5, 6), the cooling oil cycle (5, 6) being divided into a cylinder head cooling oil cycle (6) and a cylinder liner cooling oil cycle (5), and a thermostatic valve (15) being connected into the cooling oil cycle (5, 6) by way of which thermostatic valve a heat exchanger (10) is connectable into the cooling oil cycle, characterised in that the thermostatic valve (15) is preceded by a thermostat chamber (21), that the oil of the cylinder liner cooling oil cycle (5) is introduced into the thermostat chamber (21) through an entry opening in the direction of the central axis (22) of the thermostatic valve (15) and staggered radially in relation to the central axis (22), and that the oil in the cylinder head cooling oil cycle (5) is introduced into the thermostat chamber (21) through an entry opening (23) lying tangentially with respect to the central axis (22).

2. An internal combustion engine according to Claim 1, characterised in that the thermostatic valve (15) comprises a thermostat housing (17) which is supported by way of a shoulder (18) facing the thermostat chamber (21) on a thermostatic valve holder (16), with the thermostat housing (17) extending at least partially into the thermostat chamber (21).

3. An internal combustion engine according to Claim 1 or 2, characterised in that the oil flows out of the cylinder liner cooling oil cycle (5) through a calibrated orifice (14) into the thermostat chamber (21).

4. An internal combustion engine according to any one of Claims 1 to 3, characterised in that a slide valve (20) of the thermostat device (9) comprises an eccentrically-fitted base plate (32).

## Revendications

1. Moteur à combustion interne dont le circuit d'huile est subdivisé au moins en un circuit de graissage (4) et un circuit d'huile de refroidissement (5, 6), le circuit d'huile de refroidissement (5, 6) étant réparti en un circuit d'huile de refroidissement (6) de la culasse et un circuit de refroidissement (5) de la chemise des cylindres, et un clapet thermostatique (15) est monté dans le circuit d'huile de refroidissement (5, 6) permettant de brancher un échangeur de chaleur (10) dans le circuit d'huile de refroidissement (5, 6), moteur caractérisé par une chambre thermostatique (21) en amont du clapet thermostatique (15) et le circuit d'huile de refroidissement (5) de la chemise des cylindres s'ouvre par une entrée décalée en direction de l'axe (22) du clapet thermostatique (15), radialement par rapport à cet axe (22) dans la chambre (21) du thermostat et l'huile du circuit d'huile de refroidissement (5) de la culasse arrive dans la chambre de thermostat (21) par un orifice d'entrée (23) tangent à l'axe (22).

2. Moteur à combustion interne selon la revendication 1, caractérisé en ce que le clapet thermostatique (15) comprend un boîtier de thermostat (17) qui s'appuie par un épaulement (18) tourné vers la chambre (21) du thermostat sur un support à thermostat (16) entourant le boîtier (17) du thermostat, le boîtier (17) pénétrant au moins partiellement dans la chambre de thermostat (21).

3. Moteur à combustion interne selon la revendication 1 ou 2, caractérisé en ce que l'huile du circuit d'huile de refroidissement de la chemise des cylindres (5) arrive dans la chambre de thermostat (21) à travers un diaphragme (14).

4. Moteur à combustion interne selon l'une des revendications 1 à 3, caractérisé en ce qu'un tiroir (20) du dispositif à thermostat (9) comporte un fond (32) monté de manière excentrée.
